# FASCICULE DE BREVET EUROPEEN

(11) **EP 0 719 401 B1**
(45) Date de publication et mention de la délivrance du brevet: **17.12.1997**
(21) Numéro de dépôt: 94929584.4
(22) Date de dépôt: 05.10.1994
(51) Int. Cl.: F26B 13/20, F26B 3/30

(54) **DISPOSITIF DE DEVIATION SANS CONTACT POUR MATERIAU EN FEUILLE**
VORRICHTUNG ZUR BERÜHRUNGSLOSEN UMLENKUNG VON BAHNFÖRMIGEM MATERIAL
CONTACT-FREE SHEET MATERIAL DIVERTING DEVICE

(30) Priorité: 06.10.1993 FR 9312095
(43) Date de publication de la demande: 03.07.1996
(73) Titulaire: INFRA ROUGE SYSTEM, F-69120 Vaulx-en Velin (FR)
(72) Inventeur: LIZE, Grégoire, F-69006 Lyon (FR)
(74) Mandataire: Bratel, Gérard
(86) Numéro de dépôt international: FR9401165
(87) Numéro de publication internationale: WO9510012

(56) Documents cités:
- EP-A- 0 346 081
- EP-A- 0 507 218
- WO-A-87/05644
- WO-A-88/07103
- FR-A- 2 247 687
- GB-A- 1 079 677
- GB-A- 2 126 974
- US-A- 2 389 586
- US-A- 3 722 105

## Description

La présente invention concerne un dispositif de déviation sans contact pour matériau en feuille, ce dispositif étant du genre de ceux utilisant un coussin d'air établi autour d'une surface sensiblement cylindrique placée à un endroit où le matériau en feuille traité "au défilé" doit être dévié. Des dispositifs de déviation de ce genre sont connus, par exemple, par les documents GB-A-2126974 et EP-A-0507218.

Cette invention concerne le domaine technique de la fabrication, de la transformation et du traitement de matériaux en feuille, en bande ou en nappe, tels que papier, carton, tissu, film synthétique, etc... qui défilent dans une machine ou installation industrielle, où la feuille, bande ou nappe subit un certain nombre de changements de direction sur son trajet qui la fait passer devant des postes de travail successifs ; la déviation sans contact, grâce à un coussin d'air, évite ici le frottement et le maculage.

Les machines ou installations de ce genre comportent souvent des moyens de chauffage réalisés sous la forme d'émetteurs électriques de rayonnement infrarouge, qui sont utilisés notamment pour le séchage, par exemple le séchage de l'encre dans le cas des machines à imprimer, ou l'élimination de l'eau dans les installations de fabrication de papier, ce genre d'émetteurs permettant des montées en température rapides et procurant une grande souplesse d'utilisation (absence d'inertie thermique). Les moyens de séchage par rayonnement infrarouge prennent habituellement place sur les tronçons rectilignes du trajet du matériau en feuille, entre deux cylindres successifs de déviation avec ou sans contact (voir par exemple les documents EP-A-0346081, WO-A-8705644 et FR-A-2247687, ainsi que le document EP-A-0507218 précité). Il en résulte que les machines ou installations en cause restent actuellement très encombrantes, les cylindres de déviation constituant des organes volumineux qui n'ont aucun rôle actif sur le matériau en feuille, bande ou nappe traité "au défilé".

On connaît encore, par le document GB-A-1079677, un dispositif de déviation sans contact pour matériau en feuille ou en bande conforme au préambule de la revendication 1. Dans ce dispositif, il est prévu, d'une part, des moyens de soufflage de gaz, notamment d'air créant un coussin d'air pour la déviation sans contact, et d'autre part, des émetteurs de rayonnement agissant sur la portion de matériau en feuille ou bande en cours de déviation, pour assurer son séchage. Dans ce document, les émetteurs de rayonnement sont des éléments électromagnétiques disposés de part et d'autre de la feuille ou bande à sécher, c'est-à-dire du côté intérieur et du côté extérieur de la feuille, et générant au travers de cette feuille un champ électromagnétique à haute fréquence. Il en résulte une disposition compliquée et encombrante. La présence d'émetteurs de rayonnement du côté extérieur de la feuille limite l'épaisseur du coussin d'air et entraîne des difficultés d'accès pour la maintenance ; elle interdit aussi toute variation de l'angle de déviation, qui est "figé" par exemple à une valeur égale à 180°. Par ailleurs, l'utilisation d'un champ électromagnétique à haute fréquence convient seulement à l'élimination de l'eau et n'est pas adaptée à des applications plus diversifiées.

L'invention vise à éviter tous ces inconvénients, en fournissant un dispositif de déviation sans contact avec moyens de chauffage/séchage qui soit compact et efficace pour toutes applications.

A cet effet, l'invention a pour objet un dispositif de déviation sans contact tel que défini en revendication 1. Ce dispositif est caractérisé en ce que les émetteurs de rayonnement sont des émetteurs infrarouges qui sont disposés uniquement du côté intérieur du matériau en feuille en cours de déviation, dans ou sous ladite surface cylindrique, et dont le rayonnement est dirigé radialement vers l'extérieur de ladite surface cylindrique, en direction de la portion de matériau en feuille en cours de déviation autour de cette surface cylindrique, le flux d'air soufflé assurant le refroidissement des émetteurs infrarouges simultanément à la formation du coussin d'air.

Ainsi, le dispositif objet de la présente invention assure, à l'intérieur du même volume, la déviation sans contact du matériau en feuille, et le traitement thermique de ce matériau en feuille, c'est-à-dire son chauffage par rayonnement infrarouge. En confondant les deux fonctions dans le même volume, l'invention procure donc un gain de place considérable, pour les machines et installations concernées qui peuvent être ainsi construites de façon beaucoup plus compacte.

De plus, en combinant des moyens de soufflage et des émetteurs de rayonnement infrarouge, la présente invention améliore le fonctionnement de ces émetteurs et assure leur préservation, puisque le flux d'air soufflé assure le refroidissement des émetteurs infrarouges simultanément à la formation du coussin d'air. En outre, dans le cas où les émetteurs infrarouges doivent assurer un séchage, le flux d'air contribue lui-même au séchage du matériau en feuille, si bien que ce séchage se trouve accéléré sans augmentation de la puissance totale nécessaire.

Dans une forme de réalisation particulière, le dispositif de déviation objet de l'invention comprend une multiplicité d'émetteurs infrarouges, disposés en lignes et/ou en rangées en suivant le profil de ladite surface cylindrique, des passages pour l'air soufflé étant ménagés entre ces émetteurs infrarouges.

Les émetteurs de rayonnement infrarouge, constitués chacun habituellement d'un tube placé au foyer d'un réflecteur, peuvent s'encrasser notamment dans les applications au domaine de la papeterie. Il est donc utile de les protéger contre les salissures. Ce problème annexe est résolu, dans le cas du dispositif de déviation sans contact objet de l'invention, en prévoyant encore autour de la surface cylindrique précitée un écran de protection arrondi en matériau transparent au rayonnement infrarouge, tel que verre quartz, monté de préférence de façon amovible et interchangeable, et pourvu d'ouvertures ou d'interruptions pour le passage du flux d'air émis par les moyens de soufflage.

De toute façon, l'invention sera mieux comprise à l'aide de la description qui suit, en référence au dessin schématique annexé représentant, à titre d'exemples, deux formes d'exécution de ce dispositif de déviation sans contact pour matériau en feuille :
Figure 1 est une vue de face d'un dispositif conforme à la présente invention ;
Figure 2 est une vue en coupe transversale, à plus grande échelle, du dispositif de figure 1 ;
Figure 3 est une vue similaire à figure 2, montrant une variante de ce dispositif.

Le dispositif, dont une première forme de réalisation est représentée aux figures 1 et 2, assure dans une machine ou installation industrielle la déviation, selon un angle A, d'un matériau en feuille 1 traité "au défilé", qui se déplace selon une flèche F. Ce dispositif assure en outre un chauffage du matériau en feuille 1, dans sa portion en cours de déviation, notamment en vue du séchage de ce matériau 1 dans le cadre d'un processus de fabrication, de transformation ou de traitement.

Le dispositif comprend un caisson 2, plus ou moins allongé dans le sens horizontal, qui peut être monté rotatif autour d'un axe horizontal 3. L'intérieur du caisson 2 est alimenté en air de soufflage par des moyens appropriés, comme indiqué schématiquement par une flèche G.

Dans sa partie avant, le caisson 2 forme une surface cylindrique 4, pouvant notamment s'étendre suivant un demi-cylindre, dont les génératrices sont horizontales. Des ouvertures 5 sont réparties sur l'étendue de la surface cylindrique 4, et délivrent des jets d'air pour former, entre cette surface cylindrique 4 et la portion en cours de déviation du matériau en feuille 1, un coussin d'air 6. La pression de l'air est régulée par des moyens connus non représentés, pour permettre une bonne tension du matériau en feuille 1.

Dans la surface cylindrique 4 sont disposés des émetteurs électriques de rayonnement infrarouge 7, disposés en lignes et en rangées en suivant le profil général semi-circulaire de cette surface cylindrique 4. Chaque émetteur infrarouge 7 possède un réflecteur 8, orienté de manière à diriger le rayonnement infrarouge radialement vers l'extérieur, donc vers la portion du matériau en feuille 1 en cours de déviation sur le coussin d'air 6. Les émetteurs 7, de structure connue, peuvent fournir selon les applications un rayonnement infrarouge "court" ou "moyen" (longueurs d'onde comprises entre 0,8 m et 10 m). Les ouvertures 5, émettant les jets d'air pour la formation du coussin d'air 6, sont disposées dans les intervalles qui subsistent entre les émetteurs infrarouges 7.

On notera qu'au contact des émetteurs infrarouges 7, le flux d'air soufflé est réchauffé, par exemple depuis une température ambiante de 20°C jusqu'à une température de l'ordre de 100°C, ce qui assure le refroidissement des émetteurs infrarouge 7 tout en améliorant le séchage du matériau en feuille 1.

Comme le montre plus particulièrement la figure 2, le dispositif comprend encore un écran de protection 9, en verre quartz transparent au rayonnement infrarouge, de profil général semi-circulaire correspondant à celui de la surface cylindrique 4. L'écran de protection arrondi 9 est composé ici de lames de verre quartz, mises en place devant les émetteurs infrarouges 7 pour les protéger contre les salissures, les lames étant séparées les unes des autres par des intervalles qui correspondent aux ouvertures 5 de passage de l'air soufflé.

La figure 3 montre une autre forme de réalisation du dispositif selon l'invention, dans laquelle les émetteurs infrarouges 7 sont disposés sous la surface cylindrique 4, sensiblement dans un plan diamétral. Ces émetteurs 7 sont toujours orientés de telle manière que leur rayonnement soit dirigé radialement vers l'extérieur de la surface cylindrique 4, en direction de la portion du matériau en feuille 1 en cours de déviation sur le coussin d'air 6.

Un écran de protection arrondi 9 en verre quartz, transparent au rayonnement infrarouge, est ici disposé suivant la surface cylindrique 4 en avant des émetteurs infrarouges 7. L'écran de protection 9 comporte des parties pleines, entre lesquelles s'étendent des ouvertures 5 pour le soufflage de l'air. Cet écran de protection 9 est monté de façon amovible et interchangeable sur le caisson 2, de manière à pouvoir être facilement et rapidement échangé.

Il va de soi que l'invention ne se limite pas aux seules formes d'exécution de ce dispositif de déviation sans contact pour matériau en feuille qui ont été décrites ci-dessus, à titre d'exemples ; elle en embrasse, au contraire, toutes les variantes de réalisation et d'application couvertes par la revendication 1. Ainsi l'on ne s'éloignerait pas du cadre de l'invention :
- en modifiant le nombre, la disposition (par exemple en quinconce) ou la densité des émetteurs infrarouges, en fonction de la puissance totale nécessaire et de la puissance unitaire de ces émetteurs ;
- en prévoyant pour les émetteurs infrarouges tout type de fonctionnement, tel qu'un allumage permanent ou discontinu ;
- en adaptant le dispositif à tout angle désiré de déviation du matériau en feuille ;
- en destinant le dispositif à la déviation de matériaux en feuille, en bande ou en nappe de toute nature : papier, carton, tissu, tissu enduit, film synthétique, etc..., et en incorporant ce dispositif dans tout type de machine ou d'installation, pour des opérations de fabrication, de transformation ou de traitement de toutes sortes.

## Revendications

1. Dispositif de déviation sans contact pour matériau en feuille, en bande ou en nappe (1), utilisant un coussin d'air (6) établi autour d'une surface sensiblement cylindrique (4) placée à un endroit où le matériau en feuille (1) traité "au défilé" doit être dévié, dispositif dans lequel il est prévu, dans ou sous la surface cylindrique (4), des moyens de soufflage d'air créant le coussin d'air (6) pour la déviation sans contact, le dispositif comprenant encore des émetteurs de rayonnement (7) agissant sur la portion de matériau en feuille (1) en cours de déviation autour de ladite surface cylindrique (4), caractérisé en ce que les émetteurs de rayonnement sont des émetteurs infrarouges (7), qui sont disposés uniquement du côté intérieur du matériau en feuille (1) en cours de déviation, dans ou sous ladite surface cylindrique (4), et dont le rayonnement est dirigé radialement vers l'extérieur de ladite surface cylindrique (4), en direction de la portion de matériau en feuille (1) en cours de déviation autour de cette surface cylindrique (4), le flux d'air soufflé assurant le refroidissement des émetteurs infrarouges (7) simultanément à la formation au coussin d'air (6).

2. Dispositif de déviation sans contact pour matériau en feuille selon la revendication 1, caractérisé en ce qu'il comprend une multiplicité d'émetteurs infrarouges (7), disposés en lignes et/ou en rangées en suivant le profil de ladite surface cylindrique (4), des passages (5) pour l'air soufflé étant ménagés entre ces émetteurs infrarouges (7).

3. Dispositif de déviation sans contact pour matériau en feuille, selon la revendication 1 ou 2, caractérisé en ce qu'il est encore prévu, autour de la surface cylindrique (4), un écran de protection arrondi (9) en matériau transparent au rayonnement infrarouge, tel que verre quartz, monté de préférence de façon amovible et interchangeable, et pourvu d'ouvertures ou d'interruptions (5) pour le passage du flux d'air émis par les moyens de soufflage.

## Patentansprüche

1. Vorrichtung zur berührungslosen Umlenkung von bahnförmigem, bandförmigem oder flächigem Material (1), die ein Luftkissen (6) benutzt, das um eine genau zylindrische Oberfläche (4) gebildet wird, die an einem Ort angeordnet ist, an dem das bahnförmige, beim Ablaufen behandelte Material (1) umgelenkt werden muß, wobei in der Vorrichtung in oder unter der zylindrischen Oberfläche (4) Luftblasmittel vorgesehen sind, die das Luftkissen (6) für die berührungslose Umlenkung bilden und die Vorrichtung noch Strahlenemitter (7) beinhaltet, die auf den bahnförmigen Materialabschnitt (1) wirken, der sich in der Umlenkung um die genannte zylindrische Oberfläche (4) befindet, **dadurch gekennzeichnet, daß** die Strahlungsemitter Infrarotemitter (7) sind, die einzig auf der Innenseite des in der Umlenkung befindlichen bahnförmigen Materiales (1) angeordnet sind, in oder unter der genannten zylindrischen Oberfläche (4), und deren Strahlung radial nach außen zu der genannten zylindrischen Oberfläche (4) gerichtet ist, in Richtung auf den bahnförmigen Materialabschnitt (11), der sich in der Umlenkung um die genannte zylindrische Oberfläche (4) befindet, wobei der Strom der geblasenen Luft die Kühlung der Infrarotemitter (7) gleichzeitig mit der Bildung des Luftkissens (6) gewährleistet.

2. Vorrichtung zur berührungslosen Umlenkung von bahnförmigem Material nach Anspruch 1, **dadurch gekennzeichnet, daß** sie eine Vielzahl von Infrarotemittern (7) beinhaltet, die in Linien und/oder Reihen entsprechend dem Profil der genannten zylindrischen Oberfläche (4) angeordnet sind, wobei Durchlässe (5) für die geblasene Luft zwischen diesen Infrarotemittern (7) vorgesehen sind.

3. Vorrichtung zur berührungslosen Umlenkung von bahnförmigem Material gemäß Anspruch 1 oder 2, **dadurch gekennzeichnet, daß** um die zylindrische Oberfläche (4) noch ein gerundeter Schutzschirm (9) aus einem für die Infrarotstrahlung durchlässigen Material, wie Quarzglas, vorgesehen ist, der vorzugsweise abnehmbar und austauschbar angeordnet ist und mit Öffnungen oder Unterbrechungen (5) zum Durchtritt des von den Blasmitteln abgegebenen Luftstromes versehen ist.

## Claims

1. A contact-free diverting device for sheet, strip, or web material (1) using an air cushion (6) around a generally cylindrical surface (4) located where the sheet material (1) being treated "on the fly" should be diverted, wherein there is provided, on or underneath the cylindrical surface (4), blowing means creating the air cushion (6) for contact-free diversion, the device further comprising radiation emitters (7), which act on the portion of the sheet material (1) being diverted around said cylindrical surface (4), characterized in that the radiation emitters are infrared emitters (7), which are located only on the inner side of the sheet material (1) being diverted, on or underneath said cylindrical surface (4), and radiation of which is directed radially outward of said cylindrical surface (4) toward that portion of the sheet material (1) being diverted around this cylindrical surface (4), the pressurized air flow cooling the infrared emitters (7), while forming the air cushion (6).

2. The contact-free diverting device for sheet material according to claim 1, characterized in that it has a multiplicity of infrared emitters (7) arrayed in rows and/or columns over said cylindrical surface (4), apertures (5) for the pressurized air being formed between the infrared emitters (7).

3. The contact-free diverting device for sheet material according to claim 1 or 2, characterized in that there is provided around the cylindrical surface (4) a rounded protection screen (9) of material transparent to infrared radiation such as quartz glass preferably fixed but removable and provided with apertures or gaps (5) for the passage of the air flow emitted by the blowing means.
